# EUROPÄISCHE PATENTSCHRIFT

(11) **EP 1 528 194 B1**
(45) Veröffentlichungstag und Bekanntmachung des Hinweises auf die Patenterteilung: **27.02.2008**
(21) Anmeldenummer: 04025631.5
(22) Anmeldetag: 28.10.2004
(51) Int. Cl.: E05B 13/00, E05B 63/04

(54) **Beschlag, insbesondere Fensterbeschlag**
Fitting, in particular window fitting
Ferrure, notamment ferrure de fenêtre

(30) Priorität: 28.10.2003 IT mi20030494
(43) Veröffentlichungstag der Anmeldung: 04.05.2005
(62) Teilanmeldung aus: 06017097.4
(73) Patentinhaber: HOPPE AG, IT-39010 St. Martin i.P.(BZ) (IT)
(72) Erfinder: Waschgler, Michael, 39024 Mals (BZ) (IT); Albers, Helmut, 39028 Schlanders (BZ) (IT)
(74) Vertreter: Buchhold, Jürgen

(56) Entgegenhaltungen:
- CH-A- 565 307
- DE-A1- 10 049 715
- DE-U1- 8 901 938
- DE-U1- 8 912 255
- FR-A- 2 606 445
- GB-A- 1 279 989
- US-A- 2 919 570
- US-A- 3 910 613
- US-A- 5 826 924

## Beschreibung

Die Erfindung betrifft einen Beschlag, insbesondere einen Fensterbeschlag mit einer Beschlagsicherung gemäß dem Oberbegriff von Anspruch 1.

Neben abschließbaren Fenstergriffen besteht vielfach Bedarf auch an Griffen, die ohne Schlüssel betätigbar sind, aber unbefugte Handhabung insbesondere durch Kinder wirksam verhindern. Man hat daher Beschläge entwickelt, die mit einer sogenannten Beschlagsicherung (Kindersicherung) ausgestattet sind. Diese umfaßt gewöhnlich ein Riegelelement, das in Schließstellung des Fensters den drehbar an einer Rosette gelagerten Griff sperrt. Zum Drehen des Griffs in eine Öffnungsstellung muß das Riegelelement entgegen einer Federkraft aus seiner Verriegelungs- oder Raststellung gelöst werden. Erst danach läßt sich der Griff mit der anderen Hand verschwenken und das Fenster öffnen.

DE-U1-82 24 632 offenbart eine solche Beschlagsicherung. Die Drehbewegung des Fenster- oder Türgriffs wird erst freigegeben, wenn zwei um eine gemeinsame Achse schwenkbar gelagerte Spreizhebel entgegen einer Federkraft zusammengedrückt werden, was die Kindeshand allgemein nicht bewältigt. Nachteilig ist jedoch, daß die Griffenden der Spreizhebel mit ihren Griffflächen relativ weit nach außen stehen, was die optische Erscheinungsform des Beschlags beeinträchtigt. Die Betätigung ist zudem schwierig, weil der Stellweg der Spreizhebel relativ groß ist. Läßt man diese zu früh los, so kann sich eine mit dem Griff drehfest verbundene Rastscheibe mit den inneren Enden der Spreizhebel verkanten, was zur Fehlfunktion und zu hohem Verschleiß führen kann.

Andere bekannte Bauteile und Baugruppen sind ebenfalls oft unansehnlich und nehmen relativ viel Platz in Anspruch, namentlich wenn z.B. ein Ziehknopf in der Art von DE-U 1-80 22 025 recht große Bauhöhe erfordert.

GB-A-1 279 989 offenbart einen Fensterbeschlag mit einem Griff, dessen Hals einen Vierkantstift haltert, der im montierten Zustand eine Anschlagplatte (Rosette) und eine darin gelagerte Rastscheibe durchsetzt, die am Umfang radiale Nuten hat. Ein in der Anschlagplatte längsverschieblicher Riegel kann in eine der Nuten eingreifen und dadurch den Griff in einer Winkelposition arretieren.

Es ist eine Aufgabe der vorliegenden Erfindung, einen Beschlag von einfacherer, kompakter und kostengünstiger Konstruktion zu schaffen, die überdies das Erscheinungsbild des Beschlags kaum beeinträchtigt sowie bequem bedienbar und dauerhaft zuverlässig ist. Vor allem soll die Beschlagsicherung einfach montierbar sein.

Diese Aufgabe wird gemäß der Erfindung durch einen Beschlag nach Anspruch 1 gelöst. Die abhängigen Ansprüche beziehen sich auf individuelle Ausgestaltungen.

Bei einem Beschlag, insbesondere Fensterbeschlag, mit einem Griff, der in einer Rosette gelagert ist, die an einer Anschlagfläche eines Rahmens oder Flügels befestigbar ist, und mit einer Beschlagsicherung, die wenigstens ein Riegelelement aufweist, das den Griff in wenigstens einer ausgezeichneten Drehstellung fixiert und das über wenigstens ein Betätigungselement entgegen einer Rückstellkraft aus seiner Verriegelung lösbar ist, wobei jedes Riegelelement an einem im montierten Zustand parallel zur Anschlagfläche bewegbaren Schieber ausgebildet ist und an einer mit dem Griff drehfest verbundenen Rastscheibe angreift, wobei der Schieber gleitbar in einer Konsole gelagert und entgegen der Rückstellkraft über das Betätigungselement betätigbar ist und wobei die Rastscheibe zwischen in an Wandungen der Konsole ausgebildeten Absätzen, die mit ihren Innenflächen eine Ringfläche bilden, eingesetzt und seitlich geführt ist, sieht die Erfindung laut Anspruch 1 vor, daß an den seitlichen Absätzen der Wandungen randseitig Rastränder zum Einclipsen der Rastscheibe in die Konsole vorgesehen sind, wodurch die Rastscheibe bei der Montage der Beschlagsicherung axial in der Konsole gesichert wird.

Diese überaus einfache Konstruktion stellt sicher, daß die Beschlagteile bei der Montage nicht auseinanderfallen können. Zudem wird eine erhebliche Verkleinerung der Außenmaße der Beschlagsicherung und damit des gesamten Beschlages ermöglicht. Zugleich wird die Bedienung vereinfacht, und zwar in einer Weise, die von Kindern normalerweise nicht erkennbar und nicht bewältigbar ist.

Die Beschlagsicherung kann als sehr kompaktes vormontiertes Bauteil gestaltet werden. Dadurch wird nicht nur die Optik des Beschlages kaum verändert, die Beschlagsicherung kann auch problemlos bei bereits vorhandenen Beschlägen nachgerüstet werden.

Besonders platzsparend ist eine Bauform, bei welcher der Schieber ein Flachteil ist und an wenigstens einer Schmalseite Gabel-Enden hat, die inneren Vorsprüngen des Schwenkhebels gegenüberstehen. Der Schieber kann von wenigstens einer Druckfeder und/oder durch seine Eigenelastizität in seiner Ebene, beispielsweise als oder mit einer Wellfeder, zu dem Schwenkhebel hin vorgespannt sein. Ob man ihn in der einen oder anderen Richtung schwenkt, stets wird von einem der Vorsprünge das zugeordnete Gabel-Ende und damit der Schieber entgegen seiner Vorspannung bewegt.

Der Schieber hat ein Riegelelement, das mit der von einem Mitnehmer durchsetzten Scheibe verrastbar ist, so daß bevorzugte Rastpositionen des Griffs auf einfache Weise herstell- und fühlbar sind. Dazu ist es günstig, wenn die Nase formgleich oder formähnlich mit einer Ausnehmung der Scheibe ist, bevorzugt in Gestalt einer von der Fläche des Schiebers quer bzw. rechtwinklig abstehenden Abkantung, etwa einer rechteckigen Lasche am Rande eines im Schieber z.B. mittig angeordneten Durchbruchs. Die Lasche kann in eine von zwei gegengleichen, einander diametral gegenüberliegenden Umfangs-Ausnehmungen einfallen, bei Positionen dazwischen aber auf dem Scheibenumfang entlanggleiten.

Das als Schwenkhebel ausgebildete Betätigungselement ist mit Vorteil an einem Zapfen gelagert, der an einer Schmalseite der Konsole kantennah angeordnet ist, also direkt neben der Rosetten-Schmalseite. Dort ist das Greiforgan als nach außen und vorzugsweise nach unten ragender Knopf, Sechskant o.dgl. nahe der Anschlagfläche halb verdeckt, aber dennoch für Kundige bzw. Befugte leicht betätigbar.

Alternativ kann das Greiforgan eine von dem Schieber nach außen abstehende Lasche, Handhabe o.dgl. sein, beispielsweise eine Abkröpfung oder Abkantung insbesondere des unteren Schieber-Endes, das bevorzugt durch einen die Gabel-Enden verbindenden bzw. überbrückenden Steg geschlossen ist.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Darin zeigen:
- Fig. 1: eine Schrägansicht eines Fensterbeschlags mit Beschlagsicherung,
- Fig. 2: eine auseinandergezogene Schrägansicht der Bestandteile einer Beschlagsicherung,
- Fig. 3a: eine Draufsicht auf die Beschlagsicherung von Fig. 2 in neutraler Position,
- Fig. 3b: eine Draufsicht wie Fig. 3a, jedoch in entriegelter Stellung,
- Fig. 3c: eine Draufsicht entsprechend Fig. 3b, jedoch bei verschwenktem Griff,
- Fig. 4: eine auseinandergezogene Bestandteil-Schrägansicht einer anderen Ausführungsform einer Beschlagsicherung,
- Fig. 5a: eine Draufsicht auf die Beschlagsicherung von Fig. 4 in neutraler Position,
- Fig. 5b: eine Draufsicht wie Fig. 5a, jedoch in entriegelter Stellung, und
- Fig. 5c: eine Draufsicht entsprechend Fig. 5b, jedoch bei verschwenktem Griff.

Der in Fig. 1 allgemein mit 1 bezeichnete Beschlag hat einen Griff 10, dessen Hals 12 axialfest-drehbar mit einer im wesentlichen rechteckigen Rosette 20 verbunden ist. Diese hat einen Anschlagkörper 22 sowie eine schwenkbare Abdeckplatte 24, die in dem Anschlagkörper 22 ausgebildete (nicht gezeigte) Schraublöcher verdeckt. Man erkennt in Fig. 1, daß die Rosette 20 an einem Rahmen oder Flügel 14 eines (nicht weiter dargestellten) Fensters befestigt ist, und zwar an einer Anschlagfläche 16 in solcher Position, daß eine Getriebenuß 18 von einem Mitnehmer in Gestalt eines Vierkants 28 durchsetzt wird. Der Mitnehmer 28 ist mit seinem äußeren Ende im Inneren des Griffhalses 12 fest verankert.

Zwischen der Rosette 20 und der Anschlagfläche 16 des Fensterrahmens 14 ist eine Beschlagsicherung 3 ausgebildet, die in Fig. 2 näher dargestellt ist. Sie hat eine gegenüber der Rosette 20 außenkonturgleiche, relativ flache Konsole 30, in der ein Riegelelement 52 längsverschieblich gelagert ist. Dieses steht zum Festlegen des Griffs 10 in einer ausgezeichneten Drehstellung mit einer drehfest auf dem Vierkant 28 befestigten Rastscheibe 62 in Eingriff (Fig. 3a). Zum Lösen dieser Verriegelung läßt sich das Riegelelement 52 entgegen einer Federkraft über ein von außen zugängliches Betätigungselement 40 aus dem Eingriff mit der Scheibe 62 lösen, so daß der Griff 10 zum Öffnen oder Schließen des Fensters betätigt werden kann (Fig. 3b und 3c).

Die Konsole 30 besitzt - wie Fig. 2 zeigt - einen ebenen Boden 32 mit einem Mittelloch 34 sowie Wandungen 36, die einen Rahmen um den Boden 32 herum bilden, der zur Aufnahme des Betätigungselements 40 an einer Schmalseite 26 offen ist. Nahe der gegenüberliegenden geschlossenen Schmalseite 27 befindet sich ein Schraubloch 25. Ein weiteres Schraubloch 25 ist nahe der offenen Schmalseite 26 neben einem Lagerzapfen 38 ausgebildet.

Die Wandungen 36 der Konsole 30 sind so gestaltet, daß sie einen flachen Schieber 50 führen, der am Boden 32 entlang gleitbar gelagert ist. Auf der Höhe des Mittellochs 34 ist an den Wandungen 36 jeweils ein einwärts gerichteter Absatz 33 ausgebildet, der an seiner der offenen Schmalseite 26 zugewandten Flanke eine Anschlagfläche 37 für den Schieber 50 bildet. Dieser ist hierzu seitlich mit je eine Schulter 53 versehen, die - ebenso wie die Anschlagflächen 37 - bevorzugt schräg zur Längsachse A der Konsole 30 verlaufen.

In dem Schieber 50 ist etwa mittig ein Durchbruch 54 vorhanden, der allgemein als Langloch gestaltet und mithin größer ist als das Mittelloch 34, damit der Schieber 50 gegenüber einem durchgesteckten Element, namentlich einer (nicht gezeichneten) Verlängerung des Griffhalses 12, bewegbar ist. Am oberen Rand des Durchbruchs 54 ist eine Nase oder Lasche 52 vorgesehen, die bevorzugt eine Abkantung aus der Fläche des Schiebers 50 heraus ist und das Riegelelement bildet. Die untere Enden 56 des Schiebers 50 sind als Gabel gestaltet, welche eine Öffnung 57 freiläßt und eine über dem Schraubloch 25 ausgebildete Ringbuchse 35 beiderseits umgreift. Die Öffnung 57 bildet zusammen mit der Ringbuchse 35 zugleich einen Anschlag für den Schieber 50, der mithin nicht aus der Konsole 30 herausgleiten kann.

Das in der offenen Schmalseite 26 der Konsole 30 eingesetzte Betätigungselement 40 ist als Schwenkhebel ausgebildet, der auf dem Lagerzapfen 38 schwenkbar gelagert ist. Der Schwenkhebel 40 wird im Wesentlichen von einem Halbscheibenkörper 42 gebildet, der in seiner Kreismitte eine Bohrung 44 zur Aufnahme des Lagerzapfens 38 und an seinem Kreisumfang innere Vorsprünge 46 aufweist. Auf der diesen abgewandten, nach außen gerichteten Seite des Halbscheibenkörpers 42 befindet sich ein Greiforgan 48, beispielsweise ein Knopf, Sechskant o.dgl., der bevorzugt einstückig mit dem Halbscheibenkörper 42 ist. Man kann das Greiforgan 48 aber auch lösbar an dem Schwenkhebel 40 anbringen, z.B. in Form von aufsteck- und abziehbaren Schlüsseln oder ähnliche Handhaben. Alternativ können solche Werkzeuge in eine Stecköffnung des Halbscheibenkörpers 42 eingebracht werden und so das Greiforgan 48 sogar ersetzen.

Wie Fig. 2 weiter zeigt, sind im Außenumfang 64 der drehfest mit dem Vierkant 28 verbundenen Rastscheibe 62 zwei einander gegenüberliegende Ausnehmungen oder Nuten 66 vorhanden. Diese entsprechen in ihrer Form gegengleich dem Riegelelement 52 des Schiebers 50. Zentrisch hat die Scheibe 62 ein Vierkantloch 68 zur formschlüssigen Aufnahme des Mitnehmers 28.

In der Konsole 30 sind am geschlossenen oberen Ende 27 zwei Federsitze 61 zur Aufnahme mindestens einer Druckfeder 60 ausgebildet, die sich an einem zugeordneten Spitzende 58 am Schieber 50 seitlich gesichert abstützt. So ist der Schieber 50 permanent nach unten zu dem spiegelsymmetrisch zur Längsachse A ausgebildeten Schwenkhebel 40 hin vorgespannt, wobei sich die gabelförmigen Enden 56 des Schiebers 50 unter der Rückstellkraft der Feder 60 auf den Vorsprüngen 46 des Schwenkhebels 40 abstützen. Es entsteht ein stabiler und spielfreier Gleichgewichtszustand. Das Betätigungselement 40 befindet sich stets in einer stabilen Nullstellung (Fig. 3a). Die Nase 52 des Schiebers 50 ist in der oberen Ausnehmung 66 der Scheibe 62 eingerastet. Der Griff 10 kann nicht gedreht, das Fenster nicht geöffnet werden.

Wird nun der Schwenkhebel 40 um den Lagerzapfen 38 verschwenkt (beispielsweise nach rechts in Fig. 3b und 3c), so schiebt der rechte Vorsprung 46 das zugeordnete Gabel-Ende 56 und mit ihm den ganzen Schieber 50 innerhalb der Konsole 30 nach oben. Die Feder 60 wird dabei komprimiert und das Riegelelement bzw. die Nase 52 aus der Nut 66 ausgehoben (Fig. 3b). Nun kann der Griff 10 frei verschwenkt werden, so daß sein Mitnehmer 28 die Scheibe 62 verdreht (Fig. 3c). Läßt man das Betätigungselement los, so kann die Nase 52 auf dem Umfang 64 der Scheibe 62 entlanggleiten, bis die gegenüberliegende Nut 66 herankommt und die Nase 52 in die Nut 66 einfällt. Die Griffdrehung wird wieder gesperrt.

In dem vorliegenden Ausführungsbeispiel ist alle 180° eine Sperrung bzw. Verriegelung vorgesehen. Man kann bei Bedarf die Rastscheibe 62 aber auch mit drei oder vier Ausnehmungen 66 versehen, so daß der Griff 10 am Fenster alle 90° mit der Beschlagsicherung 3 verrastet.

Damit der Schieber 50 nicht mit einer in dem oberen Schraubloch 25 eingesetzten Schraube kollidiert, ist zwischen den Spitzenden 58 eine weitere Öffnung oder Aussparung 57' ausgebildet.

Bei der Montage der Beschlagsicherung 3 wird die Rastscheibe 62 - nach dem Einsetzen der Federn 60 und dem Einlegen des Schiebers 50 - in die Konsole 30 eingeclipst. Hierzu sind an den seitlichen Absätzen 33 der Wandungen 36 randseitig Rastränder 39 vorgesehen. Durch diese wird die Scheibe 62 axial in der Konsole 30 gesichert. Gleichzeitig wird der Schieber 50 am Boden 32 der Konsole 30 gehalten. Die Beschlagsicherung 3 kann beispielsweise bei der Montage nicht mehr auseinanderfallen. Die Scheibe 62 findet zudem zwischen den Absätzen 33 der Wandungen 36, die mit ihren Innenflächen 55 eine Ringfläche bilden, eine seitliche Führung, was die Zuverlässigkeit der erfindungsgemäßen Beschlagsicherung 3 weiter erhöht.

Die gesamte Kindersicherung 3 besteht lediglich aus fünf Bauelementen, die allesamt flach ausgebildet sind und daher das Erscheinungsbild der Rosette 20 kaum beeinflussen. Auch das als Halbkreiselement ausgebildete Betätigungselement 40 ragt nur unwesentlich aus der Konsole 30 heraus, was sich günstig auf das Erscheinungsbild auswirkt. Zudem sind keine ausladenden Bewegungen notwendig.

Die Beschlagsicherung bildet ferner eine vormontierte Baueinheit, die sich nicht nur rasch und kostengünstig vorfertigen läßt. Sie kann vor allem jederzeit bei bereits vorhandenen Beschlägen nachgerüstet werden, ohne daß Veränderungen vorgenommen werden müssen. Die gesamte Konstruktion bildet mit einfachen Mitteln eine stets zuverlässige Kindersicherung, die eine unbefugte Handhabung des Griffs 10 durch Kinder auch ohne Schlüssel wirksam vermeidet, weil Kinder meist nicht in der Lage sind mit beiden Händen zwei gegenläufige Bewegungen auszuführen.

Fig. 4 zeigt eine andere Bauform einer Beschlagsicherung 3. Diese besteht nur noch aus vier Bauelementen, nämlich der Konsole 30, dem Schieber 50, der Feder 60 und der Scheibe 62. Das Betätigungselement 40 ist in dem Schieber 50 integriert, der hierzu an den Gabel-Enden 56 durch einen Steg 59 geschlossen ist. Dieser setzt sich durch die offene Schmalseite 26 der Konsole 30 hindurch mit einer z.B. abgekanteten Greifhandhabe oder Lasche 49 nach außen sowie nach vorn fort. Der Schieber 50 kann dadurch von Hand bequem nach oben geschoben werden, so daß sich das Riegelelement 52 aus der Rastscheibe 62 lösen kann. Um diese Bewegung nicht zu behindern, umschließt die Öffnung 57 die Ringbuchse 35 mit Bewegungsspiel. Der gesamte Stellweg ist relativ klein, so daß der Schieber 50 mit der Betätigungshandhabe 40 nicht weit nach außen ragen muß. Der gesamte Aufbau der Beschlagsicherung 3 ist weiterhin äußert kompakt und einfach zu handhaben.

Wird mittels der Handhabe 49 der Schieber 50 aus der neutralen Stellung (Fig. 5a) entgegen der Feder 60 angehoben (Fig. 5b), so kommt auch hier die Lasche bzw. Nase 52 von der Nut 66 frei und der Griff 10 kann mit der anderen Hand verschwenkt werden. Läßt man das Betätigungselement 40, 49 los, legt sich das Riegelelement 52 an die Rastscheibe 62 an (Fig. 5c) und gleitet solange auf deren Umfang 64, bis die Ausnehmung 66 das Riegelelement 52 wieder in sich aufnimmt. Der Griff 10 ist erneut gesperrt.

Die Erfindung ist zwar primär auf einen Beschlag mit einer Beschlagsicherung an einem Fenster gerichtet, doch sind die Grundgedanken der Konstruktion auch bei anderen Arten von Verriegelungen äquivalent einsetzbar, die sich eines Dreh- oder Schwenkgriffs bedienen, sofern dieser nur auf analoge Weise mittels eines Anschlagkörpers an einer Fläche eines Verschlußgebildes angebracht wird, das auch eine Tür bzw. Klappe, ein Deckel u.dgl. sein kann.

Bei einer vereinfachten Bauform ist der Schieber 50 unten durch einen Steg 59 geschlossen, an dem eine Lasche oder Greifhandhabe 49 vorsteht (Fig. 4, 5a, 5b, 5c).

Zusammenfassend ist festzuhalten, daß eine bevorzugte Ausführungsform der erfindungsgemäßen Kindersicherung an einem Fensterbeschlag mit einem Griff 10 einsetzbar ist, dessen Hals 12 an einer Anschlagfläche 16 eines Rahmens oder Flügels 14 in einer z.B. länglichen Rosette 20 gelagert ist, auf der eine insbesondere außenkonturgleiche Konsole 30 sitzt. Ein mit dem Griffhals 12 drehfest verbundener Mitnehmer 28, generell ein Vierkantstift, durchsetzt die Rosette 20 und die Konsole 30 bis in eine Getriebenuß 18 hinein. In der flachen Konsole 30 ist ein federbelasteter Schieber 50 gleitbar geführt, der mit einer Nase 52 als Riegel- oder Rastelement an einer mit dem Griffhals 12 drehfest verbundenen Scheibe 62 angreift. Vorzugsweise an einer Schmalseite der Konsole 30 ist ein mit dem Schieber 50 betätigungsverbundenes Betätigungselement 40 gelagert, das z.B. ein Greiforgan 48 und einen halbscheibenförmigen Körper 42 mit einseitigen Vorsprüngen 46 aufweist, die mit Gabel-Enden 56 des Schiebers 50 in Kontakt stehen. Dieser wird bei einer Seitbewegung des Schwenkhebels 40 - ausgeführt mit der einen Hand - entgegen Federkraft verschoben, wodurch die Nase 52 aus einer Nut 66 der Scheibe 62 austritt und der Griff 10 - mit der anderen Hand - betätigbar wird. Auf einfache Weise wird eine unerwünschte Betätigung des Griffs 10 durch die konstruktiv erzwungene Zweihand-Bedienung unterbunden. Dies kann auch mittels längsgerichteter Bewegung der Betätigungselemente 40 und des Schiebers 50 erreicht werden.

### Bezugszeichenliste

- A: Längsachse
- 1: Beschlag
- 3: Beschlagsicherung
- 10: Griff
- 12: Hals
- 14: Rahmen / Flügel
- 16: Anschlagfläche 48
- 18: Getriebenuß
- 20: Rosette
- 22: Anschlagkörper
- 24: Abdeckplatte
- 25: Schraublöcher
- 26: Schmalseite (offen)
- 27: Schmalseite
- 28: Mitnehmer / Vierkant
- 30: (Flach-) Konsole
- 32: Boden
- 33: Absatz
- 34: Mittelloch
- 35: Ringbuchse
- 36: Wandung
- 37: Anschlagfläche
- 38: Lagerzapfen
- 40: Betätigungselement/Schwenkhebel
- 42: Halbscheibenkörper
- 44: Bohrung
- 46: Vorsprünge
- 48: Greiforgan
- 49: Greifhandhabe / Lasche
- 50: Schieber
- 53: Schulter
- 52: Riegelelement / Nase / Lasche
- 54: Durchbruch
- 55: Innenfläche/Scheibenaufnahme
- 56: Gabel-Enden
- 57, 57': Öffnung
- 58: Spitzende
- 59: Steg
- 60: (Druck-) Feder
- 61: Federsitz
- 62: (Rast-) Scheibe
- 64: Umfang
- 66: Ausnehmung(en)
- 39: (Rast)Rand
- 68: Vierkantloch

## Patentansprüche

1. Beschlag (1), insbesondere Fensterbeschlag, mit einem Griff (10), der in einer Rosette (20) gelagert ist, die an einer Anschlagfläche (16) eines Rahmens oder Flügels (14) befestigbar ist, und mit einer Beschlagsicherung (3), die wenigstens ein Riegelelement (52) aufweist, das den Griff (10) in wenigstens einer ausgezeichneten Drehstellung fixiert und das über wenigstens ein Betätigungselement (40) entgegen einer Rückstellkraft aus seiner Verriegelung lösbar ist, wobei jedes Riegelelement (52) an einem im montierten Zustand parallel zur Anschlagfläche (16) bewegbaren Schieber (50) ausgebildet ist und an einer mit dem Griff (10) drehfest verbundenen Rastscheibe (62) angreift, wobei der Schieber (50) gleitbar in einer Konsole (30) gelagert und entgegen der Rückstellkraft über das Betätigungselement (40) betätigbar ist und wobei die Rastscheibe (62) zwischen in an den Wandungen (36) der Konsole (30) ausgebildeten Absätzen (33), die mit ihren Innenflächen (55) eine Ringfläche bilden, eingesetzt und seitlich geführt ist, **dadurch gekennzeichnet, daß** an den seitlichen Absätzen (33) der Wandungen (36) randseitig Rastränder (39) zum Einclipsen der Rastscheibe (62) in die Konsole (30) vorgesehen sind, wodurch die Rastscheibe (62) bei der Montage der Beschlagsicherung axial in der Konsole (30) gesichert wird.

2. Beschlag nach Anspruch 1, **dadurch gekennzeichnet, daß** der Schieber (50) ein längliches Flachteil ist.

3. Beschlag nach Anspruch 1 oder 2, **dadurch gekennzeichnet, daß** der Schieber (50) kraftschlüssig an dem Betätigungselement (40) anliegt.

4. Beschlag nach einem der Ansprüche 1 bis 3, **dadurch gekennzeichnet, daß** der Schieber (50) an wenigstens einer Schmalseite Gabel-Enden (56) hat, die sich an dem Betätigungselement (40) abstützen.

5. Beschlag nach einem der Ansprüche 1 bis 4, **dadurch gekennzeichnet, daß** die Rückstellkraft eine Federkraft ist.

6. Beschlag nach einem der Ansprüche 1 bis 5, **dadurch gekennzeichnet, daß** der Schieber (50) von wenigstens einer Druckfeder (60) zu dem Betätigungselement (40) hin vorgespannt ist.

7. Beschlag nach einem der Ansprüche 1 bis 5, **dadurch gekennzeichnet, daß** der Schieber (50) durch Eigenelastizität zu dem Betätigungselement (40) hin vorgespannt ist.

8. Beschlag nach einem der Ansprüche 1 bis 7, **dadurch gekennzeichnet, daß** der Schieber (50) in seiner Ebene federnd ausgebildet ist, beispielsweise als oder mit einer Wellfeder.

9. Beschlag nach einem der Ansprüche 1 bis 8, **dadurch gekennzeichnet, daß** das Riegelelement (52) einstückig mit dem Schieber (50) ist.

10. Beschlag nach einem der Ansprüche 1 bis 9, **dadurch gekennzeichnet, daß** das Riegelelement (52) mit der von einem Mitnehmer (28) durchsetzten Rastscheibe (62) verrastbar ist.

11. Beschlag nach Anspruch 10, **dadurch gekennzeichnet, daß** das Riegelelement (52) formgleich oder formähnlich mit einer Ausnehmung (66) in der Scheibe (62) ist.

12. Beschlag nach Anspruch 10 oder 11, **dadurch gekennzeichnet, daß** die Scheibe (62) zwei gegengleiche Umfangs-Ausnehmungen (66) hat, die einander diametral gegenüberliegen.

13. Beschlag nach einem der Ansprüche 1 bis 12, **dadurch gekennzeichnet, daß** das Riegelelement (52) eine von der Fläche des Schiebers (50) bevorzugt quer abstehende Abkantung ist, beispielsweise eine rechteckige Lasche oder Nase.

14. Beschlag nach einem der Ansprüche 1 bis 13, **dadurch gekennzeichnet, daß** das Betätigungselement (40) ein in bzw. an der Konsole (30) gelagerter, mit dem Schieber (50) betätigungsverbundener Schwenkhebel (40) ist.

15. Beschlag nach Anspruch 14, **dadurch gekennzeichnet, daß** der Schwenkhebel(40) einen im wesentlichen halbscheibenförmigen Flügelkörper (42) und ein Greiforgan (48) aufweist.

16. Beschlag nach Anspruch 15, **dadurch gekennzeichnet, daß** das Greiforgan (48) ein nach außen ragender Knopf, Sechskant o.dgl. ist.

17. Beschlag nach Anspruch 15 oder 16, **dadurch gekennzeichnet, daß** das Greiforgan (48) einstückig mit dem Schwenkhebel (40) ist.

18. Beschlag nach einem der Ansprüche 1 bis 17, **dadurch gekennzeichnet, daß** das Betätigungselement (40) an oder von dem Schieber (50) ausgebildet ist.

19. Beschlag nach einem der Ansprüche 1 bis 18, **dadurch gekennzeichnet, daß** die Konsole (30) mit der Rosette (20) außenkonturgleich ist.

20. Beschlag nach einem der Ansprüche 1 bis 19, **dadurch gekennzeichnet, daß** die Beschlagsicherung (3) zwischen der Rosette (20) und der Anschlagfläche (16) ausgebildet ist.

21. Beschlag nach einem der Ansprüche 1 bis 20, **dadurch gekennzeichnet, daß** die Beschlagsicherung (3) eine vormontierte Einheit bildet.

## Claims

1. Fitting (1), in particular window fitting, with a handle (10) that is mounted a rosette (20) adapted to be secured to a mounting surface (16) of a frame or a wing (14), and with a safety device (3) comprising at least one locking element (52) that retains the handle (10) in at least one marked rotational position and may be released from its locked position by means of at least one operating element (40) against a restoring force, wherein each locking element (52) is formed on a slider (50) that, in the mounted state, is parallelly movable relative to said mounting surface (16) and acts on a locking disc (62) rotationally connected to said handle (10), wherein the slider (50) is slidable mounted in a bracket (30) and may be operated by means of said operating element (40) against the restoring force, and wherein the locking disk (62) is T inserted in and laterally guided by steps (33) formed on walls (36) of the bracket (30) and forming with their inner surfaces (55) an annular surface, **characterized in that** locking edges (39) are provided on the edge side of the lateral steps (33) formed on the walls (36) for engaging the locking disc (62) in the bracket (30) so as to axially lock said locking disc (62) in the bracket (30) when the safety device is mounted.

2. Fitting according to claim 2, **characterized in that** the slider (50) is an oblong flat part.

3. Fitting according to claim 1 or 2, **characterized in that** the slider (50) non-positively abuts the operating element (40).

4. Fitting according to any one of claims 1 to 3, **characterized in that** the slider (50) comprises, at least on one narrow side, fork-ends (56) bearing onto the operating element (40).

5. Fitting according to any one of claims 1 to 4, **characterized in that** the restoring force is a spring force.

6. Fitting according to any one of claims 1 to 5, **characterized in that** the slider (50) is preloaded towards the operating element (40) by at least one pressure spring (60).

7. Fitting according to any one of claims 1 to 5, **characterized in that** the slider (50) is preloaded towards the operating element (40) by its own elasticity.

8. Fitting according to any one of claims 1 to 7, **characterized in that** the slider (50) is resilient in its plane, for example as or with a corrugated spring.

9. Fitting according to any one of claims 1 to 8, **characterized in that** the locking element (52) is made of one piece with the slider (50).

10. Fitting according to any one of claims 1 to 9, **characterized in that** the locking element (52) is engageable with a locking disk (62) penetrated by a drive pin (28).

11. Fitting according to claim 10, **characterized in that** the locking element (52) and a recess (66) in the disk (62) are of the same or of a similar shape.

12. Fitting according to any one of claims 10 or 11, **characterized in that** the disk (62) has two identical opposed peripheral recesses (66) that are diametrically opposed.

13. Fitting according to any one of claims 1 to 12, **characterized in that** the locking element (52) is a fold that preferably transversely projects from the surface of the slider (50), such as a rectangular lug or nose.

14. Fitting according to any one of claims 1 to 13, **characterized in that** the operating element (40) is a pivoted lever (40) mounted in or on the bracket (30) and moving upon its operation the slider (50) to which it is connected.

15. Fitting according to claim 14, **characterized in that** the pivoted lever (40) comprises an essentially half-disk wing body (42) and a gripping device (48).

16. Fitting according to claim 15, **characterized in that** the gripping device (48) is an outwardly projecting knob, hexagon, or suchlike.

17. Fitting according to claim 15 or 16, **characterized in that** the gripping device (48) is made of one piece with the pivoted lever (40).

18. Fitting according to any one of claims 1 to 17, **characterized in that** the operating element (40) is formed on or by the slider (50).

19. Fitting according to any one of claims 1 to 18, **characterized in that** the bracket (30) has the same outer contour as the rosette (20).

20. Fitting according to any one of claims 1 to 19, **characterized in that** the safety device (3) is formed between the rosette (20) and the mounting surface (16).

21. Fitting according to any one of claims 1 to 20, **characterized in that** the safety device (3) constitutes a pre-mounted unit.

## Revendications

1. Ferrure (1), notamment ferrure de fenêtre, avec une poignée (10) logée dans une rosette (20) qui est adaptée pour être fixée à la surface de montage (16) d'un cadre ou d'un vantail (14), et avec une protection ferrure (3) comportant au moins un élément de verrouillage (52) qui bloque la poignée (10) en au moins une position de rotation marquée et qui est adapté pour être libéré de sa position de blocage au moyen d'au moins un élément de manipulation (40) contre la force de rappel, chacun des éléments de verrouillage (52) étant formé sur un coulisseau (50) qui, en état monté, est déplaçable parallèlement par rapport à la surface de montage (16) et qui agit sur un disque de crantage (62) lié en rotation à la poignée (10), le coulisseau (10) étant monté à glissement dans une console (30) et étant adapté pour être actionné au moyen de l'élément de manipulation (40) contre la force de rappel, le disque de crantage (62) étant inséré et guidé latéralement entre les gradins (33) formés sur les parois (36) de la console (30) et constituant avec leurs surfaces intérieures (55) une surface annulaire, **caractérisée en ce que** des bords de crantage (39) périphériques sont prévus sur les gradins (33) latéraux des parois (36) pour encliqueter le disque de crantage (62) dans la console (30), ce qui fait que le disque de crantage (62) est bloqué en sens axial dans la console (30) lors du montage de la protection ferrure.

2. Ferrure selon la revendication 1, **caractérisée en ce que** le coulisseau (50) est une pièce plate oblongue.

3. Ferrure selon la revendication 1 ou 2, **caractérisée en ce que** le coulisseau (50) s'applique à force contre l'élément de manipulation (40).

4. Ferrure selon l'une des revendications 1 à 3, **caractérisée en ce que** le coulisseau (50) comporte des bouts de fourchette (56) sur au moins un côté étroit qui s'appuient contre l'élément de manipulation (40).

5. Ferrure selon l'une des revendications 1 à 4, **caractérisée en ce que** la force de rappel est la force d'un ressort.

6. Ferrure selon l'une des revendications 1 à 5, **caractérisée en ce que** le coulisseau (50) est précontraint vers l'élément de manipulation (40) par au moins un ressort à pression (60).

7. Ferrure selon l'une des revendications 1 à 5, **caractérisée en ce que** le coulisseau (50) est précontraint vers l'élément de manipulation (40) par sa propre élasticité.

8. Ferrure selon l'une des revendications 1 à 7, **caractérisée en ce que** le coulisseau (50) est élastique dans son plan, par exemple en tant que ou avec un ressort ondulé.

9. Ferrure selon l'une des revendications 1 à 8, **caractérisée en ce que** l'élément de verrouillage (52) et le coulisseau (50) sont d'une seule pièce.

10. Ferrure selon l'une des revendications 1 à 9, **caractérisée en ce que** l'élément de verrouillage (52) peut être fixé par encliquetage au disque de crantage (62) traversé par une tige d'entraînement (28).

11. Ferrure selon la revendication 10, **caractérisée en ce que** l'élément de verrouillage (52) présente une forme identique ou similaire à celle d'un évidement (66) dans le disque (62).

12. Ferrure selon la revendication 10 ou 11, **caractérisée en ce que** le disque (62) comporte deux évidements circonférentiels (66) identiques opposés qui sont situés diamétralement opposés.

13. Ferrure selon l'une des revendications 1 à 12, **caractérisée en ce que** l'élément de verrouillage (52) est un pliage qui fait saillie de préférence transversalement de la surface du coulisseau (50), par exemple une languette ou un nez rectangulaire.

14. Ferrure selon l'une des revendications 1 à 13, **caractérisée en ce que** l'élément de manipulation (40) est un levier pivotant (40) qui est monté dans ou sur la console (30) et qui, par sa manipulation, fait bouger le coulisseau (50) auquel il est lié.

15. Ferrure selon la revendication 14, **caractérisée en ce que** le levier pivotant (40) comporte un corps d'ailette ayant, pour l'essentiel, une forme de demi-disque (42) et un organe de préhension (48).

16. Ferrure selon la revendication 15, **caractérisée en ce que** l'organe de préhension (48) est un bouton, un hexagon, etc. faisant saillie vers l'extérieur.

17. Ferrure selon la revendication 15 ou 16, **caractérisée en ce que** l'organe de préhension (48) et le levier pivotant (40) sont d'une seule pièce.

18. Ferrure selon l'une des revendications 1 à 17, **caractérisée en ce que** l'élément de manipulation (40) est formé sur ou par le coulisseau (50).

19. Ferrure selon l'une des revendications 1 à 18, **caractérisée en ce que** la console (30) a le même contour extérieur que la rosette (20).

20. Ferrure selon l'une des revendications 1 à 19, **caractérisée en ce que** la protection ferrure (3) est formée entre la rosette (20) et la surface de montage (16).

21. Ferrure selon l'une des revendications 1 à 20, **caractérisée en ce que** la protection ferrure (3) constitue une unité prémontée.
